# FASCICULE DE BREVET EUROPEEN

(11) **EP 1 256 108 B1**
(45) Date de publication et mention de la délivrance du brevet: **03.09.2003**
(21) Numéro de dépôt: 00988857.9
(22) Date de dépôt: 21.11.2000
(51) Int. Cl.: G09F 3/03

(54) **BRACELET PORTE ETIQUETTE INVIOLABLE A TRACABILITE CONTINUE**
ETIKETTENTRÄGERBAND MIT VERSCHLUSSSICHERUNG UND UNUNTERBROCHENER AUFFINDBARKEIT
CONTINUOUSLY TRACEABLE TAMPERPROOF LABEL-BEARING BAND

(30) Priorité: 22.11.1999 FR 9914625
(43) Date de publication de la demande: 13.11.2002
(73) Titulaire: Sejalon, Roger, 34070 Montpellier (FR); Sejalon, Catherine, 34070 Montpellier (FR)
(72) Inventeur: Sejalon, Roger, 34070 Montpellier (FR); Sejalon, Catherine, 34070 Montpellier (FR)
(86) Numéro de dépôt international: FR0003223
(87) Numéro de publication internationale: WO01039161

(56) Documents cités:
- EP-A- 0 707 124
- US-A- 3 991 594
- US-A- 5 314 219

## Description

Une récente affaire de falsification d'étiquetage sur des produits alimentaires a choqué l'ensemble de la population française. Il s'agissait de volailles importées en France qui après modification de l'étiquetage étaient remises sur le marché avec les caractéristiques d'une entreprise française peu scrupuleuse. Plus récemment, suite à la levée de l'embargo sur l'importation de boeuf britannique les doutes créés sur l'origine des produits sont réactivés.

En matière d'étiquetage, les dispositions réglementaires sont assez différentes suivant qu'il s'agit de bovins, ovins, porcins ou volailles.

BOVINS - S'il existe maintenant une plaque d'identification auriculaire sur chaque animal, il y a une rupture de traçabilité au moment de l'abattage. En effet les indications figurant sur la plaque sont transcrites sur une liasse papier, sur le vu de ce document, et après examen de la qualité sanitaire de la viande, le service vétérinaire appose plusieurs tampons sur la carcasse. (Tampon codifié). Des étiquettes plastiques fixées par agrafes plastiques sont en principe apposées sur les quartiers pendant tout le séjour dans l'abattoir, mais disparaissent à la sortie. A partir de ce moment, il n'est plus possible d'établir de liaison certaine et irréfutable entre la liasse papier et la carcasse. Par ailleurs, les indications du ou des tampons ne peuvent être décodées par le consommateur.

OVINS - Un dispositif analogue semble s'instaurer pour les ovins. (Cependant, la pose d'étiquette plastique pendant le séjour dans l'abattoir ne semble pas réalisée).

PORCINS - Pas de plaque, mais indication de provenance, n° du cheptel, nom de l'abatteur frappé à l'entrée en abattoir.
Après abattage, des tampons sont apposés sur la carcasse mais ceux-ci sans toutefois disparaître complètement sont difficilement lisibles après traitement en particulier pour les jambons. Aucune possibilité pour le consommateur de connaître rapidement par simple lecture l'origine du produit.

VOLAILLES - Aucune plaque ni étiquette mais attestation de l'unité nourricière par vétérinaire à l'entrée de l'abattoir. Ces renseignements figurent sur l'étiquette collée sur l'emballage mais non sur le produit.
Il faut également prendre en considération l'ensemble des viandes stockées dans les entrepôts frigorifiques qui sont bien souvent des viandes importées.

A ce stade, l'origine du produit reste difficile à prouver.

L'étiquetage des produits alimentaires est un moyen privilégié des consommateurs sur les caractéristiques des produits offerts à la vente. Les consommateurs attachent ainsi une grande importance aux informations données par l'étiquetage et une grande majorité d'entre eux juge nécessaire que des informations similaires soient fournies, pour des produits particuliers, dans tous les Etats membres. De plus les disparités entre les législations nationales en vigueur en matière d'étiquetage risquent de créer des obstacles aux échanges commerciaux à l'intérieur de la Communauté et donc d'entraver le fonctionnement du marché intérieur.

Les dispositions relatives à l'étiquetage visent à informer et protéger le consommateur. Celui-ci doit pouvoir prendre connaissance à tout moment de toutes les mentions obligatoires prévues, non seulement au moment de l'achat mais également au moment de la consommation. Le consommateur final n'est pas nécessairement celui qui a effectué l'achat.

Il convient cependant de souligner la définition très extensive de l'étiquetage. L'étiquetage couvre à la fois l'étiquette au sens strict figurant sur l'emballage du produit mais aussi tout document accompagnant ou se référant à ce produit.

EN CONCLUSION, dans tous les cas on remarque qu'il n'existe pas de liaison matérielle permanente et indestructible entre le document papier qui fait office d'étiquette et le produit alimentaire. Donc aucune indication exacte parfaitement lisible et compréhensible à présenter au consommateur.
En effet, un boucher français qui achète du boeuf abattu en Angleterre ayant transité par différents pays, ne peut avoir la certitude qu'il s'agit bien d'un produit anglais.
S'agissant de la santé publique, il est impératif de rassurer le consommateur sur l'origine et la traçabilité du produit alimentaire acheté.

L'objet de la présente invention concerne un bracelet porte étiquette inviolable permettant de suivre la trace du produit de l'origine de la pose jusqu'au moment de son retrait, altérant par ailleurs le produit sur lequel il est assujetti en cas de tentative d'ouverture ou de sectionnement.

Le bracelet posé par le producteur au travers du produit ne peut être retiré que par le professionnel ou le client suivant qu'il s'agit d'une carcasse, d'un quartier ou d'une volaille. L'ensemble réalisé avec un matériaux relativement souple est constitué d'un support d'étiquette et d'un bracelet tubulaire avec fermoir à condamnation. Le tout constituant un ensemble monobloc.

Suivant des modes de réalisation, l'étiquette peut, soit être enfilée sur le bracelet, soit en faire partie intégrante.

Le support d'étiquette ou l'étiquette, de forme et dimensions conformes aux normes en vigueur, est destiné à recevoir les informations concernant le produit. Celles-ci peuvent être marquées soit en relief ou imprimées de façon indélébile.

Le bracelet est constitué d'un tuyau souple possédant à l'une des extrémités la partie mâle et à l'autre, la partie femelle du fermoir faisant également office de réservoir. Une fois assemblées, les deux parties du fermoir sont et demeurent indissociables.

Les dents de la partie mâle, légèrement incurvées vers l'extérieur, s'aplatissent pendant leur introduction dans la partie femelle et reprennent leur position d'origine à leur arrivée dans la chambre. Le retrait de la partie mâle étant ainsi rendu impossible.

L'intérieur du tuyau contient un liquide sous pression, coloré très pénétrant particulièrement parfumé ou même nauséabond qui tâche de façon indélébile et altère le produit sur lequel il est posé si on sectionne le bracelet ou tente d'ouvrir le fermoir pour modifier l'étiquette ou remplacer le bracelet. Ce dernier devra supporter les basses températures de la congélation. Les caractéristiques du liquide restent à définir en fonction de la législation de chaque état. Pour l'utilisation sur des produits devant subir la conservation par le froid, ce liquide afin de garder toute son efficacité, devra avoir un point de congélation approprié afin de ne pas se solidifier et détériorer l'ensemble du bracelet. De toute façon le produit altéré doit être rendu inutilisable pour ne pas être remis sur le marché. Une tentative d'ouverture du bracelet par une traction sur les brins mâle et femelle du bracelet réalise l'écartement des dents, la déchirure des opercules latéraux, ou le sectionnement de l'extrémité mâle provoquant ainsi l'écoulement et la dispersion instantanée du liquide.

Dans tous les cas, une ou des zones de moindre résistance parfaitement matérialisées en favorisent la rupture.

Deux lumières sur le fond de la partie femelle permettent un écoulement rapide du liquide, ces lumières en forme de diffuseur en accélèrent la répartition.

Le liquide est présent sur toute la longueur du bracelet ce qui interdit toute possibilité de sectionnement sans risque de provoquer un écoulement.

Un renflement « jonc » sur la partie mâle du bracelet s'oppose partiellement à un retrait accidentel notamment au cours de manutention. Si la tentative de retrait se poursuit, les dents entrent en contact avec les zones inclinées dans la chambre de la partie femelle ce qui provoque l'écartement des dents et la déchirure des opercules ou le détachement de l'extrémité mâle.

La partie femelle du fermoir de forme parallélépipédique constitue en outre, le réservoir de liquide. La quantité doit être suffisante pour permettre d'altérer le produit.

Le bracelet ne peut être retiré que par un professionnel, l'acheteur ou le consommateur. Le retrait ne peut être réalisé qu'en incisant profondément le produit laissant ainsi une blessure apparente pour le consommateur, la présence d'une telle incision à proximité du bracelet ou de son emplacement originel est un signe de la modification de l'étiquetage ou de sa suppression.

A cet effet et pour permettre tant au consommateur qu'aux services de contrôle de vérifier qu'il n'y a pas eu de substitution ou de suppression, il y a lieu de définir en fonction du type d'animal, le nombre et l'emplacement des bracelets.
A titre d'exemple :
1° ) - pour les bovins, ovins et porcins - un par quartier - à l'arrière, au niveau du « creux de la corde du jarret » et sur les devants au niveau du creux de l'épaule.
2°) - pour les volailles - un seul bracelet entre le cou et l'aile.
3° ) - pour les lapins - un seul bracelet au creux de l'épaule.

Les dessins annexés illustrent l'invention :
La figure 1 représente une perspective générale du bracelet monobloc ouvert.
La figure 2 représente une perspective générale du bracelet ouvert avec étiquette séparée.
La figure 3 représente les détails du fermoir avec opercules latéraux.
La figure 4 représente les détails du fermoir avec extrémité mâle détachable.

En référence à ces dessins l'ensemble comporte :

Figure 1, le bracelet proprement dit (1), le support d'étiquette constituant le réservoir de liquide solidaire du bracelet (2), la partie mâle du fermoir (3), la partie femelle du fermoir (4), le tuyau souple contenant le liquide sous pression (5), les dents d'accrochage (6), la chambre logement des dents (7), les plans inclinés provoquant l'écartement ou le blocage des dents d'accrochage (8), les opercules (9), les zones de rupture (10), les lumières latérales diffusantes (11), le réservoir (12), le jonc (13), les épaulements (14) pour fixation de l'étiquette séparée. La partie mâle a son extrémité pointue pour faciliter la pose au travers du produit.

La figure 2, représente le bracelet comme indiqué sur la figure 1 mais avec l'étiquette séparée (15), les passants (16).

La Figure 3 représente les détails du fermoir. En cas de tentative de séparation, le jonc (13) offre une première résistance à l'ouverture ceci pour absorber un effort accidentel notamment au cours de manutention.
Si la traction est plus importante, les dents (6) entrent en contact avec les parties inclinées (8) dans la chambre (7) de la partie femelle qui provoquent leur écartement et la déchirure des opercules (9) suivant les zones de rupture (10) permettant au liquide sous pression de s'écouler par les lumières diffusantes (11) et d'altérer le produit.

La Figure 4 représente les détails du fermoir avec extrémité mâle détachable. Suivant un autre mode de réalisation, le jonc offre toujours une première résistance. Si la traction devient plus importante les dents ( 6) entrent en contact avec les parties inclinées (8) de la partie femelle et viennent buter dans le fond de la chambre (7) provoquant ainsi le détachement de l'extrémité mâle sur la zone de rupture (10) et l'écoulement du liquide par les lumières diffusantes (11).

L'utilisation de ce type de bracelet peut être généralisée à tout article pour lequel la traçabilité est recherchée. Sur ces articles, un emplacement pour la pose du bracelet est à prévoir. L'élimination ou l'altération du support de bracelet constituant une modification de l'étiquetage d'origine.
Suivant des modes de réalisation le liquide peut être remplacé par de la poudre, mousse ou un gaz. Les caractéristiques de ces produits sont à définir en fonction de la législation en vigueur.

## Revendications

1. Bracelet porte étiquette inviolable (1) permettant de suivre la trace du produit de l'origine de la pose jusqu'au moment de son retrait, altérant par ailleurs le produit ou article sur lequel il est posé en cas de tentative d'ouverture ou de sectionnement **caractérisé en ce qu'**il comporte un support d'étiquette de réservoir de liquide (2) constituant une partie femelle (4), un tuyau souple (5) assurant le passage du liquide, une extrémité mâle (3) du tuyau souple (5) comportant des dents d'accrochage des opercules détachables (9) et un jonc (13).

2. Bracelet selon la revendication 1 **caractérisé en ce que** les dents d'accrochage (6) de la partie mâle, légèrement incurvées vers l'extérieur, s'aplatissent pendant leur introduction dans la partie femelle et reprennent leur position d'origine a leur arrivée dans la chambre (7), le retrait de la partie mâle du fermoir étant ainsi rendu impossible.

3. Bracelet selon la revendication 1 **caractérisé en ce que** les opercules, latéraux ou en extrémité de la partie mâle, détachables comportent des zones de moindre résistance (10) pour en faciliter la déchirure.

4. Bracelet selon les revendications 1 et 3 **caractérisé en ce que** le support d'étiquette réservoir (2) constitue la partie femelle (4) à l'intérieur de laquelle se trouve la chambre (7) qui reçoit la partie mâle (3) du fermoir. Sur le dessous du support, après déchirure des opercules, deux lumières diffusantes (11) permettent au liquide sous pression de s'écouler pour altérer très rapidement le produit indiquant ainsi qu'il y a eu tentative de retrait.

5. Bracelet selon les revendications 1 et 4 **caractérisé en ce que** les plans inclinés (8) à l'intérieur de la chambre (7) provoquent l'écartement ou le blocage des dents d'accrochage (6), la déchirure des opercules (9) et l'écoulement du liquide.

6. Bracelet selon la revendication 1 **caractérisé en ce que** le jonc (13) est destiné à s'opposer à un début d'ouverture accidentelle du bracelet.

7. Bracelet selon la revendication 1 **caractérisé en ce que** le support d'étiquette (2) peut recevoir directement les informations imprimées de façon indélébile à sa partie supérieure ou une étiquette séparée (15). Cette dernière comporte des passants (16) qui sont traversés par la partie mâle (3) du fermoir. Les épaulements (14) après la pose, assujettissent l'étiquette à son support (2).

8. Bracelet selon la revendication 1 **caractérisé en ce que** le circuit du liquide sous pression est ininterrompu sur toute la longueur du bracelet de façon à s'opposer à toute tentative de sectionnement. Suivant les besoins, le liquide peut-être remplacé par de la poudre, mousse ou gaz sous pression, qui doivent conserver ainsi que le bracelet toutes leurs propriétés pour résister aux basses températures de conservation par le froid.

## Patentansprüche

1. Etikettenträgerband mit Verschlusssicherung (1), das erlaubt vom Moment der Anbringung bis zu seiner Entfernung ein Produkt zu verfolgen, wobei es überdies das Produkt oder den Artikel, auf dem es angebracht wurde, im Fall eines eindeutigen Versuchs das Band zu öffnen oder es durchzutrennen, alteriert; die Erfindung charakterisieren: ein Etikettenträgerresevoir, (2) welches einen Stecker, weiblich, (4) darstellt; ein biegsamer Schlauch, welcher den Abfluss der Flüssigkeit gewährleistet; ein Stecker, männlich, (3), welcher Widerhaken (6) ablösbare Deckelklappen (9) und die Sollbruchstelle (13) besitzt.

2. Etikettenträgerband nach Anspruch 1 dadurch charakterisiert, dass die Widerhaken (6) des Steckers, männlich, die leicht nach außen gebogen sind, sich bei Einführung in den Stecker, weiblich, etwas abflachen und sobald sie in der Kammer (7) angelangt sind wieder ihre Ausgangsstellung einnehmen, wodurch ein Wiederherausziehen des Steckers, männlich, unmöglich gemacht wird.

3. Etikettenträgerband nach Anspruch 1 dadurch charakterisiert, dass die seitlich oder am Steckerende, männlich, platzierten, ablösbaren Deckelklappen Bruchstellen (10) besitzen, die sie leichter reißen lassen.

4. Etikettenträgerband nach Anspruch 1 und 3 dadurch charakterisiert, dass das Etikettenträgerreservoir (2) den Stecker, weiblich, (4) darstellt, in welchem sich die Kammer (7) befindet, die den Verschluss-Stecker, männlich, (3), aufnimmt. Auf der Unterseite des Trägers erlauben, nach Reißen der Deckelklappen, zwei Öffnungen für die Diffusion (11) der unter Druck stehenden Flüssigkeit auszufließen, um das Produkt sehr schnell zu alterieren, wodurch gezeigt wird, dass ein Versuch der Etikettenentfemung stattgefunden hat.

5. Etikettenträgerband nach Anspruch 1 und 4 dadurch charakterisiert, dass die Schrägen (8) im Innern der Kammer (7) das Auseinanderbiegen oder die Blockierung der Widerhaken (6), das Reißen der Klappendeckel (9) und das Ausfließen der Flüssigkeit auslösen.

6. Etikettenträgerband nach Anspruch 1 dadurch charakterisiert, dass die Sollbruchstelle (13) dazu bestimmt ist, einem akzidentellen Öffnungsansatz zu widerstehen.

7. Etikettenträgerband nach Anspruch 1 dadurch charakterisiert, dass der Etikettenträger (2) auf der Oberseite direkt die nicht löschbar aufgedruckten Informationen oder ein separates Etikett (15) aufnehmen kann. Letzteres besitzt Schlaufen (16) durch welche der Verschluss-Stecker, männlich, (3), hindurchgezogen wird. Die Vorsprünge (14) halten, nach der Anbringung, das Etikett auf dem Träger (2) fest.

8. Etikettenträgerband nach Anspruch 1 dadurch charakterisiert, dass der unter Druck stehende Flüssigkeitsfluss ohne Unterbrechung durch das ganze Band geht, so dass er sich jedem Durchtrennungsversuch entgegenstellt. Je nach Bedarf kann die Flüssigkeit durch Pulver, Schaum oder Gas unter Druck ersetzt werden, die, ganz wie das Band, alle Eigenschaften bewahren müssen, um Tiefkühl-Temperaturen zu widerstehen.

## Claims

1. Tamperproof label-bearing band (1) allowing following the trace of the product from the origin of affixing until the moment of its removal, furthermore altering the product or item to which it is fixed in the event of an attempt of opening or cutting off, **characterised in that** it includes a liquid-tank label-bearer (2) forming a female portion (4), a flexible hose (5) ensuring the passing through of the liquid, a male end (3) of the flexible hose including the catching teeth (6), the removable plugs (9) and a lock ring (13).

2. Band according to claim 1, **characterised in that** the catching teeth (6) of the male portion, slightly curved outwardly, are flattened out during their insertion into the female portion and recover their original position when they arrive in the chamber (7), the removal of the male portion of the clasp being thus made impossible.

3. Band according to claim 1, **characterised in that** the removable plugs, either side ones or at the end of the male portion, include less strong areas (10), in order to facilitate their tearing off.

4. Band according to claims 1 and 3, **characterised in that** the tank label-bearer (2) forms the female portion (4) inside which is a chamber (7) that receives the male portion (3) of the clasp. On the bottom side of the bearer, after tearing off of the plugs, two diffusing holes (11) allow the liquid under pressure to flow out, in order to very quickly alter the product, thereby indicating that there has been an attempt to remove the band.

5. Band according to claims 1 and 4, **characterised in that** the inclined planes (8) inside the chamber (7) cause the catching teeth (6) to separate or to block, the plugs (9) to be torn off and the liquid to flow out.

6. Band according to claim 1, **characterised in that** the lock ring (13) is aimed at impeding the band from accidentally starting to open.

7. Band according to claim 1, **characterised in that** the label-bearer (2) can directly receive the indelibly printed information on its upper portion or a separated label (15). The latter includes through-holes (16) through which passes the male portion (3) of the clasp. The shoulders (14) fix the label, after its placing, to its holder (2).

8. Band according to claim 1, **characterised in that** the flow of the liquid under pressure is uninterrupted over the full length of the band, so as to impede any attempt of cutting. Depending on the needs, the liquid can be replaced by powder, foam or gas under pressure, which, as well as the band, must maintain all their properties of resistance to the low cold-preservation temperatures.
